# EUROPÄISCHE PATENTSCHRIFT

(11) **EP 0 443 141 B1**
(45) Veröffentlichungstag und Bekanntmachung des Hinweises auf die Patenterteilung: **11.11.1992**
(21) Anmeldenummer: 90124282.6
(22) Anmeldetag: 14.12.1990
(51) Int. Cl.: F24C 15/20

(54) **Schaltungsanordnung zur Steuerung eines Lüfters**
Switching arrangement for controlling a ventilator
Arrangement de couplage pour commander un ventilateur

(30) Priorität: 21.02.1990 DE 4005363
(43) Veröffentlichungstag der Anmeldung: 28.08.1991
(73) Patentinhaber: DIEHL GMBH & CO., 90478 Nürnberg (DE)
(72) Erfinder: Fluhrer, Henry, W-8500 Nürnberg (DE); Potthof, Erwin, W-8505 Röthenbach (DE)

(56) Entgegenhaltungen:
- DE-A- 3 603 028
- PATENT ABSTRACTS OF JAPAN Band 9, Nr. 183 (M-400)(1906), 30. Juli 1985; & JP - A - 6050297

## Beschreibung

Die Erfindung betrifft eine Schaltungsanordnung zur Steuerung eines Lüfters, insbesondere bei einer Dunstabzugshaube über einem Kochherd, in Abhängigkeit von zum Lüfter ziehenden Wrasen.

Eine Dunstabzugshaube mit einem regelbaren Gebläsemotor ist in der DE 30 39 346 A1 beschrieben. An dieser ist ein auf Feuchtigkeit und/oder Dunst und/oder Rauch und/oder Wärme ansprechendes Sensorelement angeordnet. Dieses Sensorelement ist beispielsweise ein Feuchtigkeitsfühler, ein Temperaturfühler oder ein Fühler, der auf Partikel anspricht.

In der DE-AS 25 18 750 ist eine Dunstabzugshaube beschrieben, deren Ventilator in Abhängigkeit von einer Temperaturdifferenz zwischen der Temperatur der Kochdünste und der Umgebungstemperatur schaltet.

Das DE-GM 76 33 882 beschreibt eine Dunstabzugshaube, deren Ventilator durch einen Feuchtigkeitsfühler geschaltet wird.

In der US-PS 3 625 135 ist eine Dunstabzugshaube erläutert, deren Ventilator in Abhängigkeit von Partikeln im Kochdunst geschaltet wird.

Es hat sich gezeigt, daß eine temperaturabhängige Steuerung des Lüfters problematisch ist, da die Temperatur in den Wrasen im Bereich der Dunstabzugshaube nicht so entscheidend größer als die Umgebungstemperatur ist, daß dies leicht zur Steuerung des Lüfters ausgenutzt werden könnte. Feuchtigkeitsfühler oder Partikelfühler führen ebenfalls nicht einfach zu der gewünschten Steuerung. Darüber hinaus sind solche Fühler aufwendig.

Nach der DE 32 45 302 wird die Dunstabzugshaube nicht in Abhängigkeit von zum Lüfter ziehenden Wrasen gesteuert. Die Dunstabzugshaube wird vielmehr über einen fotoelektrischen Sensor von einem fotoelektrischen Signalgeber des Kochherdes gesteuert.

Aufgabe der Erfindung ist es, eine Schaltungsanordnung der eingangs genannten Art vorzugschlagen, mit der sich Wrasen einfach und sicher erfassen und zum Schalten des Lüfters ausnutzen lassen.

Erfindungsgemäß ist obige Aufgabe bei einer Schaltungsanordnung der eingangs genannten Art dadurch gelöst, daß vor dem Lüfter eine Ultraschallstrecke mit einem Ultraschallsender und einem Ultraschallempfänger angeordnet ist, daß eine Empfangsschaltung das am Ultraschallempfänger auftretende Signal demoduliert, daß eine Auswerteschaltung zeitliche Schwankungen des Eingangssignals, die auf Wrasen in der Ultraschallstrecke beruhen, auswertet und diese innerhalb einer Zeitbasis zählt und daß eine Vergleichsschaltung das Zählergebnis mit voreingestellten Werten vergleicht und dementsprechend den Lüfter schaltet.

Es wurde gefunden, daß der Kochvorgang auf einem Kochherd durch die Wrasenentwicklung, d. h. Dampf-, Dunst-, und/oder Hitzebildung, zu Luftschlieren im Bereich der Dunstabzugshaube führt. Weiterhin wurde gefunden, daß solche Luftschlieren die Ausbreitungscharakteristik von Ultraschall beträchtlich beeinflussen. Dies läßt sich darauf zurückführen, daß die Schwankungen der Luftdichte darstellenden Luftschlieren an Grenzflächen nach den Brechungsgesetzen zu Schallstreuungen führen.

Luftschlieren in der Ultraschallstrecke haben somit zeitlich schnell schwankende Dämpfungen des vom Ultraschallempfänder empfangenen Ultraschallsignals zur Folge.

Die Empfangsschaltung demoduliert das am Ultraschallempfänger auftretende Signal in der Weise, daß bei einer ungestörten Ultraschallstrecke ein konstantes Empfangssignal entsteht. Es hat sich gezeigt, daß dieses Empfangssignal beträchtlich oszilliert, wenn Wrasen, sei es durch Dampf-, Dunst- und/oder Hitzebildung in die Ultraschallstrecke gelangen, wogegen andere Bewegungen der Umgebungsluft nur langsame Schwankungen des Empfangssignals hervorrufen. Wrasen bilden also einen Oberwellenanteil in dem Empfangssignal.

Die Auswerteschaltung wertet die schnellen zeitlichen Schwankungen bzw. den Oberwellenanteil des Empfangssignals aus. Dabei werden Impulse erzeugt, die innerhalb einer Zeitbasis gezählt werden. Das jeweilige Zählergebnis entspricht der Intensität der jeweiligen Wrasenbildung. Eine stärkere Wrasenbildung führt zu einem größeren Zählergebnis.

Mit der Vergleichsschaltung wird das Zählergebnis mit voreingestellten Werten verglichen. Entsprechend des Vergleichsergebnisses wird der Lüfter, insbesondere stufenweise, ein- oder abgeschaltet.

Gleichzeitig mit dem Lüfter kann auch eine optische Anzeige geschaltet werden.

Vorteilhafte Ausgestaltungen der Erfindung ergeben sich aus den Unteransprüchen und der folgenden Beschreibung eines Ausführungsbeispiels. In der Zeichnung zeigen:
Figur 1 eine Dunstabzugshaube über einem Kochfeld schematisch,
Figur 2 ein Blockschaltbild einer Schaltungsanordnung der Dunstabzugshaube und
Figur 3 Signaldiagramme.

Eine über einem Kochfeld(1) angeordnete Dunstabzugshaube (2) weist einen Lüfter(3) auf. Zwischen einem Ansauggitter(4) der Dunstabzugshaube(2) und dem Lüfter(3) ist eine Filtermatte(5) vorgesehen. Zwischen der Filtermatte(5) und dem Ansauggitter(4) ist eine Ultraschall-Strecke(6) vorgesehen. Diese ist von einem Ultraschall-Sender(7) und einem Ultraschall-Empfänger(8) gebildet.

Der Ultraschall-Sender(7) arbeitet beispielsweise mit einer Frequenz von 200 kHz. Dem Empfänger(8) ist ein Verstärker und Demodulator(9) nachgeschaltet. An dessen Ausgang tritt das demodulierte Empfangssignal(Ua) auf. Dieses ist an eine Auswerteschaltung(10) gelegt, welcher eine Vergleichsschaltung(11) nachgeschaltet ist.

Der Sender(7) muß nicht im Dauerbetrieb arbeiten. Er kann im Puls-Betrieb betrieben werden. In diesem Falle können der Sender und der Empfänger vom gleichen Bauteil gebildet sein. Für die Schaltungsanordnung ist damit nur ein Ultraschallelement erforderlich.

Das Empfangssignal(Ua) ist in der Auswerteschaltung(10) an Komparatoren(12,13) gelegt. Außerdem liegt das Empfangssignal(Ua) an einem Zeitglied(14), das von Widerständen(R1,R2) und einem Kondensator(C) gebildet ist. Das Zeitglied erzeugt einen gegenüber dem Empfangssignal(Ua) zeitverzögerten mittleren Nachlaufpegel(Un). Gewisse Oberwellenanteile des Empfangssignals(Ua) sind in dem Nachlaufpegel(Un) geglättet.

Der mittlere Nachlaufpegel(Un) ist an jeweils den einen Eingang von zwei Differenzverstärkern(15,16) gelegt, an deren jeweils anderen Eingängen einstellbare Widerstände(R3 bzw. R4) liegen. Am Ausgang des Differenzverstärkers(15) ergibt sich damit ein positiver Schaltpegel(Un+), der an den anderen Eingang des Komparators(12) gelegt ist. Am Ausgang des Differenzverstärkers(16) entsteht ein negativer Schaltpegel(Un-), der an den anderen Ausgang des Komparators(13) gelegt ist. In Figur 3a ist ein sich beispielsweise beim Auftreten von Wrasen in der Ultraschall-Strecke(6) ergebendes Empfangssignal(Ua) während einer kurzen Zeit dargestellt. Außerdem ist der sich aus diesem Empfangssignal(Ua) ergebende positive Schaltpegel(Un+) und der negative Schaltpegel(Un-) dargestellt.

Der Ausgang des Komparators(12) liegt an einem Setzeingang eines Flip-Flops(17). Der Ausgang des Komparators(13) ist an einen Rücksetzeingang des Flip-Flops(17) angeschlossen.

Wenn das Empfangssignal(Ua) den positiven Schaltpegel(Un+) schneidet, entsteht am Flip-Flop(17) ein Setzimpuls. Wenn das Empfangssignal(Ua) den negativen Schaltpegel(Un-) schneidet, entsteht am Flip-Flop(17) ein Rücksetzimpuls. Daraus ergibt sich am Ausgang des Flip-Flops(17) eine Impulsfolge (vgl. Figur 3b). In Figur 3b sind nur zwei solcher Impulse dargestellt. Je kleiner die Hysterese zwischen dem positiven Schaltpegel(Un+) und dem negativen Schaltpegel(Un-) ist, desto feinere Amplitudenschwankungen des Empfangssignals(Ua) werden erfaßt, d. h. führen zu Impulsen am Ausgang des Flip-Flops(17). Die Größe dieser Hysterese ist proportional zu dem absoluten Pegel des Empfangssignals (Ua). Dadurch wird eine weitgehend gleichbleibende Empfindlichkeit gewährleistet, auch wenn sich das Empfangssignal(Ua) im Laufe der Zeit aufgrund von unvermeidbaren Verschmutzungen des Senders(7) und des Empfängers(8) abschwächt.

Die Zeitkonstante des Zeitgliedes(14) ist so gewählt, daß sie die durch Wrasen entstehende Oberwellenanteile des Empfangssignals(Ua) erfaßt. Wird die Zeitkonstante wesentlich größer gewählt, dann werden auch Bewegungen der Umgebungsluft erfaßt.

Die Anzahl der Impulse des Flip-Flops(17) wird in einem Zähler(18) gezählt. Dieser wird über eine Taktschaltung (19) nach einer gewissen Zeit (Zeitbasis) immer wieder zurückgesetzt. Die Zeitbasis beträgt beispielsweise etwa 20 s.

Das Zählergebnis in der jeweiligen Zeitbasis wird in einem Zwischenspeicher(20) der Vergleichsschaltung(11) abgelegt. Dieser wird ebenfalls mit der Taktschaltung(19) über einen Latch-Anschluß zyklisch gelöscht.

Eine Vergleichslogik(21) übernimmt aus dem Zwischenspeicher(20) das jeweilige Zählergebnis. An die Vergleichslogik(21) sind einerseits über Kodierschalter (22) Einschaltwerte und andererseits über Kodierschalter (23) Ausschaltwerte gelegt. Mit der Vergleichslogik(21) sind beispielsweise drei Schaltstufen (St1,St2,St3) des Lüfters(3) zu schalten. Durch die Festlegung der Einschaltwerte ist vorbestimmt, bei welchen Wert des Zwischenspeichers(20) die Stufe(St1) bzw. die Stufe(St2) bzw. die Stufe(St3) einschalten soll. Die Ausschaltwerte legen fest, bei welchem Wert des Zwischenspeichers(20) der Lüfter(3) zurückschalten soll. Durch die unterschiedliche Wahl der Einschaltwerte und der Ausschaltwerte läßt sich eine gewünschte Hysterese des Schaltverhaltens des Lüfters(3) erreichen.

Es hat sich gezeigt, daß durch die beschriebene Schaltungsanordnung der Lüfter(3) mit bei einem Kochvorgang intensiver werdenden Wrasen selbsttätig in seinen drei Stufen hochschaltet und bei abnehmender Wrasenbildung wieder bis zum Stillstand zurückschaltet.

## Patentansprüche

1. Schaltungsanordnung zur Steuerung eines Lüfters, insbesondere bei einer Dunstabzugshaube über einem Kochherd, in Abhängigkeit von zum Lüfter ziehenden Wrasen,
dadurch gekennzeichnet,
daß vor dem Lüfter(3) eine Ultraschall-Strecke(6) mit einem Ultraschall-Sender(7) und einem Ultraschall-Empfänger(8) angeordnet ist, daß eine Empfangsschaltung (9) das am Ultraschall-Empfänger(8) auftretende Signal demoduliert, daß eine Auswerteschaltung(10) zeitliche Schwankungen des Empfangssignals(Ua), die auf Wrasen in der Ultraschall-Strecke(6) beruhen, auswertet und diese innerhalb einer Zeitbasis zählt und daß eine Vergleichsschaltung(11) das Zählergebnis mit voreingestellten Werten vergleicht und dementsprechend den Lüfter(3) schaltet.

2. Schaltungsanordnung nach Anspruch 1,
dadurch gekennzeichnet,
daß die Ultraschall-Strecke(6) vor einer Filtermatte(5) der Dunstabzugshaube(2) vorgesehen ist, hinter der der Lüfter(3) angeordnet ist.

3. Schaltungsanordnung nach Anspruch 1 oder 2,
dadurch gekennzeichnet,
daß die Vergleichsschaltung(11) den Lüfter(3) mehrstufig schaltet.

4. Schaltungsanordnung nach einem der vorhergehenden Ansprüche,
dadurch gekennzeichnet,
daß die Auswerteschaltung(10) aus dem zeitlich schwankenden Empfangssignal(Ua) einen positiven (Un+) und einen negativen (Un-), jeweils gegenüber dem Empfangssignal(Ua) verzögerten Schaltpegel bildet und daß ein erster Komparator(12) bei Gleichheit des positiven Schaltpegels mit einem Oberwellenanteil des Empfangssignals(Ua) an ein Flip-Flop(17) einen Setzimpuls gibt und daß ein zweiter Komparator(13) bei Gleichheit des negativen Schaltpegels(Un-) mit dem Oberwellenanteil des Empfangssignals(Ua) an das Flip-Flop(17) einen Rücksetzimpuls gibt.

5. Schaltungsanordnung nach Anspruch 4,
dadurch gekennzeichnet,
daß ein Zähler(18) die innerhalb der Zeitbasis auftretenden Impulse des Flip-Flops(17) zählt.

6. Schaltungsanordnung nach Anspruch 4 oder 5,
dadurch gekennzeichnet,
daß ein Zeitglied(14) aus dem Empfangssignal(Ua) einen verzögerten und hinsichtlich des Oberwellenanteils geglätteten Nachlaufpegel(Un) erzeugt und daß aus diesem über Differenzverstärker(15,16) der positive und der negative Schaltpegel(Un+ bzw. Un-) gebildet sind.

7. Schaltungsanordnung nach einem der vorhergehenden Ansprüche,
dadurch gekennzeichnet,
daß ein Zwischenspeicher(20) der Vergleichsschaltung(11) das Zählergebnis des Zählers(18) aufnimmt und daß der Zwischenspeicher(20) an eine Vergleichslogik(21) angeschlossen ist, an die über Kodierschalter(22,23) die voreingestellten Werte gelegt sind.

8. Schaltungsanordnung nach Anspruch 7,
dadurch gekennzeichnet,
daß mittels der Kodierschalter(22,23) voreingestellte Werte für das Einschalten und das Ausschalten mehrerer Stufen des Lüfters(3) einstellbar sind.

9. Schaltungsanordnung nach Anspruch 7 oder 8,
dadurch gekennzeichnet,
daß die Vergleichslogik(21) auch eine Anzeige des Schaltzustandes des Lüfters(3) steuert.

## Claims

1. A switching arrangement for controlling a fan, in particular in the case of an extractor hood over a cooker, as a function of vapours moving towards the fan, characterised in that an ultransonic section (6) with an ultrasound transmitter (7) and an ultrasound receiver (8) is arranged in front of the fan (3), in that a receiving circuit (9) demodulates the signal occurring at the ultrasound receiver (8), in that an evaluation circuit (10) evaluates temporal fluctuations of the reception signal (Ua) which are due to vapours in the ultrasound section (6) and counts these within a time basis and in that a comparator circuit (11) compares the counting result with preset values and switches the fan (3) accordingly.

2. A switching arrangement according to claim 1, characterised in that the ultrasonic section (6) is provided in front of a filter mat (5) of the extractor hood (2), behind which the fan (3) is arranged.

3. A switching arrangement according to claim 1 or 2, characterised in that the comparator circuit (11) switches the fan (3) in a multi-stage manner.

4. A switching arrangement according to one of the preceding claims, characterised in that the evaluation circuit (10) forms from the temporally fluctuating reception signal (Ua) a positive switching level (Un+) and a negative switching level (Un-) which are in each case delayed relative to the reception signal (Ua) and in that a first comparator (12) upon equality of the positive switching level with a harmonic content of the reception signal (Ua) gives a setting impulse to a flip-flop (17) and in that a second comparator (13) upon equality of the negative switching level (Un-) with the harmonic content of the reception signal (Ua) gives a reset impulse to the flip-flop (17).

5. A switching arrangement according to claim 4, characterised in that a counter (18) counts the impulses of the flip-flop (17) occurring within the time basis.

6. A switching arrangement according to claim 4 or 5, characterised in that a time member (14) generates from the reception signal (Ua) a delayed and with respect to the harmonic content smoothed follow-up level (Un) and in that from this by way of differential amplifiers (15, 16) the positive and the negative switching level (Un+ or respectively Un-) are formed.

7. A switching arrangement according to one of the preceding claims, characterised in that an intermediate store (20) of the comparator circuit (11) receives the counting result of the counter (18) and in that the intermediate store (20) is connected to a comparator logic (21), to which by way of coding switches (22, 23) the preset values are applied.

8. A switching arrangement according to claim 7, characterised in that by means of the coding switches (22, 23) preset values for the switching-on and the switching-off of several stages of the fan (3) are settable.

9. A switching arrangement according to claim 7 or 8, characterised in that the comparator logic (21) also controls a display of the switching state of the fan (3).

## Revendications

1. Circuit de commande d'un aérateur, en particulier pour un capot d'extraction des fumées placé au-dessus d'une cuisinière, en fonction des buées à extraire par l'aérateur,
caractérisé en ce que,
devant l'aérateur (3) est disposé un trajet à ultra-sons (6), avec un émetteur à ultra-sons (7) et un récepteur à ultra-sons (8), en ce qu'un circuit de réception (9) démodule le signal de sortie du récepteur à ultra-sons (8), en ce qu'un circuit d'évaluation (10) évalue les fluctuations temps du signal de réception (Ua) qui sont dues aux fumées dans le trajet à ultra-sons (6) et les compte, dans les limites d'une base de temps, et en ce qu'un circuit comparateur (11) compare le résultat du comptage à des valeurs préréglées et commute en conséquence l'aérateur (3).

2. Circuit selon la revendication 1, caractérisé en ce que le trajet à ultra-sons (6) est prévu devant un matelas filtrant (5) du capot d'extraction des fumées, derrière lequel l'aérateur (3) est disposé.

3. Circuit selon la revendication 1 ou 2, caractérisé en ce que le circuit comparateur (11) commute l'aérateur (3) suivant plusieurs degrés.

4. Circuit selon l'une des revendications précédentes, caractérisé en ce que le circuit d'évaluation (10) forme à partir du signal de réception (Ua) fluctuant dans le temps, un niveau de commutation positif (Un+) et négatif (Un-), chacun retardés par rapport au niveau du signal de réception (Ua) et en ce qu'en cas d'égalité du niveau de commutation positif avec une fraction d'onde supérieure du signal de réception (Ua), un premier comparateur (12) envoie à une bascule (17) une impulsion de positionnement et en ce qu'en cas d'égalité du niveau de commutation négatif (Un-) avec la fraction d'onde supérieure du signal de réception (Ua), un deuxième comparateur (13) envoie à la bascule (17) une impulsion de réinitialisation.

5. Circuit selon la revendication 4, caractérisé en ce qu'un compteur (18) effectue le comptage des impulsions de la bascule (17) qui surviennent dans les limites de la base de temps.

6. Circuit selon la revendication 4 ou 5, caractérisé en ce qu'un organe de temps (14) produit, à partir du signal de réception (Ua) un niveau de marche à vide (Un) retardé et lissé quant à la partie d'onde supérieure et en ce qu'à partir de ce niveau (Un) sont formés les niveaux de commutation positif et négatif (Un+, ou Un-), par l'intermédiaire d'amplificateurs de différence (15,16).

7. Circuit selon l'une des revendications précédentes, caractérisé en ce qu'une mémoire intermédiaire (20) du circuit comparateur (11) reçoit le résultat de comptage du compteur (18) et en ce que la mémoire intermédiaire (20) est raccordée à une logique de comparaison (21) à laquelle les valeurs préréglées sont appliquées par l'intermédiaire d'interrupteurs de codage (22,23).

8. Circuit selon la revendication 7, caractérisé en ce que les valeurs préréglées destinées à la mise en service et à la mise hors service de plusieurs degrés de l'aérateur (3) sont réglables au moyen des interrupteurs de codage (22,23).

9. Circuit selon la revendication 7 ou 8, caractérisé en ce que la logique de comparaison (21) commande également un affichage de l'état de commutation de l'aérateur (3).
